# EUROPÄISCHE PATENTSCHRIFT

(11) **EP 0 575 710 B1**
(45) Veröffentlichungstag und Bekanntmachung des Hinweises auf die Patenterteilung: **17.09.1997**
(21) Anmeldenummer: 93105218.7
(22) Anmeldetag: 30.03.1993
(51) Int. Cl.: E04B 1/82, E04B 1/99

(54) **Verfahren zur Herstellung eines plattenförmigen Schalldämmelementes zur Montage unterhalb einer Raumdecke**
Process for the manufacture of a slab shaped sound absorbing element for use under soffits
Procédé pour la fabrication d'un élément d'absorption acoustique en forme de plaque à monter sous un plafond

(30) Priorität: 23.06.1992 DE 4220492
(43) Veröffentlichungstag der Anmeldung: 29.12.1993
(73) Patentinhaber: Reiss, Heinz, D-34576 Homberg (DE)
(72) Erfinder: Reiss, Heinz, D-34576 Homberg (DE)
(74) Vertreter: Stenger, Watzke & Ring Patentanwälte

(56) Entgegenhaltungen:
- DE-U- 9 111 178
- Week 9008, Derwent Publications Ltd., London, GB; AN 90-054199 & JP-A-2 006 653 (HUMAN IND CORP KK) 10. Januar 1991
- Week 8539, Derwent Publications Ltd., London, GB; AN 85-239853 & JP-A-60 156 487 (NISHIYAMA) 16. August 1985
- Week 8324, Derwent Publications Ltd., London, GB; AN 83-57709K & JP-A-58 076 560 (MITSUBISHI MOTOR CORP) 9. Mai 1983
- Week 8228, Derwent Publications Ltd., London, GB; AN 82-57860E & JP-A-57 084 837 (NIPPON TOKUSHU TORYO) 27. Mai 1982

## Beschreibung

Die Erfindung betrifft ein Verfahren zur Herstellung eines plattenförmigen Schalldämmelementes zur Montage unterhalb einer Raumdecke, insbesondere unterhalb der Decke eines Großraumes oder einer Halle. Ein derartiges Schalldämmelement ist beispielsweise aus der DE-U-91 11 178 bekannt. Das Element verfügt über einen Kern aus komprimierter, gebundener Glaswolle. Nach Herstellung dieser Kernschicht wird auf den beiden Flachseiten jeweils ein Glasfaservlies befestigt, welches an seiner Außenseite mit einer Farbschicht kaschiert wird. Zwar verfügt dieses Schalldämmelement über zufriedenstellende akustische Eigenschaften, jedoch bergen die in der Kernschicht vorhandenen Dämmstoffe nicht unerhebliche gesundheitliche Risiken. Bei der Herstellung von Schalldämmelementen aus Glasfaservlies oder Steinwolle wird mit einem relativ kurzfaserig aufgebauten Produkt gearbeitet, weshalb nicht ausgeschlossen werden kann, daß sich während der Verarbeitung einzelne Fasern in der Lunge des Menschen festsetzen. Aus diesem Grunde wird für den Faserstoff Steinwolle in der Regel eine besondere Entsorgung verlangt. Die genannten Gefahren sind bei dem Faserstoff Glaswolle nicht ganz so ausgeprägt, jedoch ist auch Glaswolle als Dämmaterial sowohl in gesundheitlicher Hinsicht als auch hinsichtlich der Entsorgung nicht unbedenklich.

Aus der JP-A-2 006 653 ist es bekannt, schallisolierende Schichten unter Verwendung textilähnlicher Stoffe als Trägerschicht herzustellen, wobei diese Trägerschicht mit einer Beschichtung aus einem Polyurethanprepolymer versehen ist. Der Trägerstoff kann aus Baumwolle, Wolle, Polypropylen, Polyethylen, Acryl, Acetat oder ähnlichen Materialien bestehen. Die beschichtete Trägerschicht wird unter Druckeinwirkung in eine gewünschte Form gebracht, wobei dieser Formprozeß durch von außen zugeführte Hitze oder Wasserdampf unterstützt wird. Zur Beschleunigung der Reaktion kann ein geeigneter Katalysator verwendet werden. Die in der JP-A-2 006 653 beschriebene Schicht kann sowohl dem Zwecke der Schalldämmung, als auch der Schallisolierung dienen. Man spricht von Schallisolierung nur im Zusammenhang mit der Minderung einer Schallübertragung von Bauteilen in benachbarte Bauteile, Nebenräume oder in den Außenbereich. So wird z. B. in den einzelnen Räumen eines Gebäudes eine Schallisolierung angebracht. Hingegen spricht man von Schalldämmung, wenn innerhalb eines Raumes dort sich frei bewegende Schallwellen absorbiert werden sollen. Nur die Schalldämmung führt zu einer Veränderung der Raumakustik.

Auch die Schicht gemäß JP-A-2 006 653 bereitet bei der Abfallbeseitigung Probleme. Verantwortlich hierfür sind in erster Linie die in der Schicht enthaltenen Stoffe, die nahezu ausnahmslos spezielle Entsorgungsmaßnahmen erfordern. Daran ändert auch nichts, daß als textiles Gewebe Baumwolle oder Wolle verwendet werden kann, denn diese wird im Laufe des Verfahrens mit einer Beschichtung aus einem Polyurethanprepolymer versehen, womit sich dann jedoch wiederum die bereits genannten Probleme bei der Entsorgung einstellen.

Der Erfindung liegt daher die **Aufgabe** zugrunde, ein Verfahren zur Herstellung eines plattenförmigen Schalldämmelementes zu entwickeln, welches zu einem im Rahmen der Abfallbeseitigung ohne Probleme zu entsorgenden Schalldämmelement führt, wobei das so erhaltene Schalldämmelement hinsichtlich seiner akustischen Eigenschaften mit den bekannten Schalldämmelementen, etwa auf Basis von Steinwolle, vergleichbar sein soll.

Zur **Lösung** wird vorgeschlagen ein Verfahren zur Herstellung eines plattenförmigen Schalldämmelementes zur Montage unterhalb einer Raumdecke, insbesondere unterhalb der Decke eines Großraumes oder einer Halle, unter Verwendung der nachfolgenden Einzelschritte:
- Hineingeben von Fasern aus roher Schafwolle in eine Form zur Herstellung einer Kernschicht,
- Komprimierung der Fasern innerhalb der Form,
- Zugabe eines aushärtbaren Bindemittels, z. B. Kunstharz oder Zellulose, in die Form, hierbei Aufrechterhaltung des Kompressionsdrucks so lange, bis das Bindemittel aushärtet und die einzelnen Fasern bindet,
- Versehen zumindest einer der beiden Flachseiten der so gefertigten eigensteifen Kernschicht mit einer porösen Kaschierung, z. B. einer offenporigen Farbschicht.

Der Erfindung liegt die Erkenntnis zugrunde, daß Schafwolle ein ausgeprägt gutes akustisches Dämmverhalten aufweist, welches nach ersten Einschätzungen nicht schlechter ist als bei der Verwendung von Steinwolle oder Glaswolle. Hinsichtlich der Probleme bei der Abfallbeseitigung ist Schafwolle den beiden bekannten Materialien hingegen weit überlegen, da es sich um ein reines Naturprodukt handelt, welches als Abfall einem natürlichen Zersetzungsprozeß unterliegt. Die einzelnen Fasern sind wesentlich länger als bei Steinwolle und Glaswolle, so daß eine nennenswerte Gefahr des Festsetzens der Fasern in der menschlichen Lunge nicht besteht.

Allerdings besitzt komprimierte Schafwolle keine eigene Steifigkeit, weshalb mit der Erfindung vorgeschlagen wird, die einzelnen Fasern der Schafwolle zur Erzielung einer Eigensteifigkeit der Kernschicht zu binden. Dies erfolgt durch Verwendung eines aushärtenden Bindemittels. Das Bindemittel wird in die in einer Form komprimierte Schafwolle gegeben, wobei der Kompressionsdruck so lange aufrechterhalten wird, bis das Bindemittel die einzelnen Wollfasern bindet. Auf diese Weise entsteht eine eigenstabile Platte, die anschließend mit einer porösen Kaschierung versehen wird.

Die Eigenstabilität der Platte bzw. Kernschicht läßt sich nochmals steigern, indem der Schafwolle Baumwolle in einem Volumenanteil von 10 bis 25 Prozent, vorzugsweise ca. 20 Prozent, zugefügt wird. Baumwolle ist ebenso wie Schafwolle ein nachwachsender Naturstoff. Auch das Bindemittel sollte auf natürlicher Basis hergestellt sein. Gemäß einer Ausgestaltung der Erfindung wird deshalb vorgeschlagen, daß das Bindemittel aus Kunstharz besteht.

Um auch die Kaschierung weitgehend frei von umweltbelastenden Stoffen zu halten, wird ferner vorgeschlagen, daß die Kaschierung aus einer offenporigen Farbschicht auf Wasserbasis besteht.

Schließlich ist eine Ausgestaltung des Schalldämmelementes dadurch gekennzeichnet, daß in der Kernschicht Befestigungselemente verankert sind. Hierdurch erübrigen sich zusätzliche Maßnahmen, um die für die Anordnung des Schalldämmelementes unterhalb der Raumdecke erforderlichen Befestigungselemente an der Außenfläche des Schalldämmelementes anzubringen.

Weitere Einzelheiten und Vorteile ergeben sich aus der nachfolgenden Beschreibung der zugehörigen Zeichnung, in der bevorzugte Ausführungsformen von plattenförmigen Schalldämmelementen zur Montage unterhalb einer Raumdecke dargestellt sind. In der Zeichnung zeigen:
- Fig. 1: In einer Schnittdarstellung ein plattenförmiges Schalldämmelement sowie dessen Befestigung unterhalb einer Raumdecke und
- Fig. 2: in drei Teilschnitten unterschiedliche Arten der Anordnung plattenförmiger Schalldämmelemente unterhalb einer Raumdecke.

Fig. 1 zeigt ein unterhalb einer Raumdecke anzuordnendes Schalldämmelement 2 in Form einer Platte bzw. Baffel. Fig. 2 läßt erkennen, daß mehrere Reihen derartiger Schalldämmelemente 2 vorgesehen sind, wobei sich jede Reihe wiederum aus mehreren hintereinander angeordneten Schalldämmelementen 2 zusammensetzt. Die Art der Anordnung der Schalldämmelemente 2 unterhalb einer Raumdecke 1 kann je nach den akustischen Erfordernissen gewählt werden. Bei der links in Fig. 2 dargestellten Anordnung hängen die einzelnen Schalldämmelemente 2 senkrecht nach unten, während bei der mittleren Darstellung der Fig. 2 die Schalldämmelemente 2 mittels Schienen 3 horizontal unter der Raumdecke 1 befestigt sind. Bei der rechten Darstellung der Fig. 2 sind die einzelnen Schalldämmelemente 2 mit Hilfe von Abspannungen 4 schräg aufgehängt.

Einzelheiten der Schalldämmelemente 2 sind in der Fig. 1 dargestellt. Das Schalldämmelement 2 weist eine Kernschicht 5 auf, die in erster Linie aus roher, komprimierter Schafwolle besteht. Die einzelnen Fasern 6 der Schafwolle sind durch ein ausgehärtetes Bindemittel gebunden. Als Bindemittel wird Kunstharz verwendet, welches in ausgehärtetem Zustand der Kernschicht 5 eine solche Stabilität verleiht, daß diese eigenstabil ist und die einzelnen Schalldämmelemente 2 daher auch fest in horizontaler Anordnung unterhalb einer Raumdecke montiert werden können.

Bei der Herstellung der Schalldämmelemente 2 wird zunächst die rohe, d.h. ungesponnene Schafwolle in eine rechteckige Form gelegt und darin komprimiert. Anschließend wird Kunstharz hinzugegeben, wobei der Kompressionsdruck so lange aufrechterhalten wird, bis das Kunstharz die einzelnen Wollfasern bindet. Auf diese Weise entsteht eine eigenstabile Platte, die anschließend auf einer oder auf beiden Flachseiten mit einer porösen Kaschierung 7 in Form einer offenporigen Farbschicht auf Wasserbasis versehen wird. Eine solche poröse Kaschierung ist bei entsprechenden hygienischen Anforderungen auch an den Kanten möglich.

Das in dieser Art ausgebildete Schalldämmelement 2 absorbiert Schallwellen sehr gut, wobei die Kaschierung 7 wegen ihrer offenporigen Struktur die akustische Dämmwirkung der aus Schafwolle bestehenden Kernschicht 5 kaum beeinträchtigt. Durch die Kaschierung 7 läßt sich die Oberfläche des Schalldämmelementes 2 allerdings leicht pflegen, so daß neben einer Anwendung in industriellen Produktionshallen auch eine Anwendung in großen Laborräumen oder Küchen in Betracht kommt. Da es sich bei Schafwolle um ein langfaseriges Produkt aus einem nachwachsenden Naturstoff handelt, birgt das Schalldämmelement 2 keine gesundheitlichen Risiken. Schafwolle ist außerdem auf natürlichem Wege abbaubar. Vorteilhaft bei Schafwolle ist ferner, daß diese relativ viel Feuchtigkeit verträgt, ohne zu altern. Durch die Kaschierung 7 erhält das Schalldämmelement 2 außerdem eine ausreichende Widerstandsfähigkeit gegen einen Befall durch Schimmel und Bakterien.

In Fig. 1 ist dargestellt, daß in die obere Schmalseite des Schalldämmelementes 2 ein nach Art einer Schraubenfeder ausgebildetes Befestigungselement 8 eingelassen ist. Das gungselement 8 kann nachträglich in das Schalldämmelement 2 eingeschraubt werden, es kann aber auch bereits bei der Herstellung des Schalldämmelementes 2 eingelegt und dann während des Härteprozesses in der Kernschicht 5 verankert werden. Das gungselement 8 ist an seinem oberen Ende mit einem Haken 9 versehen, der in ein auf einer T-Schiene 10 verschiebbar angeordnetes Winkelblech 11 eingehängt ist. Die T-Schiene 10 ist entweder unmittelbar oder mit Abstand unterhalb der Raumdecke befestigt und kann auch in diese eingelassen sein, wenn ausreichend Raum für das Einlegen der Plattenelemente 2 gelassen wird.

Zur Erzielung einer Eigenstabilität des Schalldämmelementes wird als Bindemittel zum Binden der einzelnen Fasern der Kernschicht 5 Kunstharz verwendet. Als Bindemittel läßt sich aber auch Zellulose verwenden. Im Hinblick auf die natürliche Abbaubarkeit ist allerdings Kunstharz zu bevorzugen. Die Eigenstabilität läßt sich nochmals steigern, indem der Schafwolle Baumwolle in einem Volumenanteil von ca. 20 Prozent beigemengt wird.

### Bezugszeichenliste

- 1: Raumdecke
- 2: Schalldämmelement
- 3: Schiene
- 4: Abspannung
- 5: Kernschicht
- 6: Faser
- 7: Kaschierung
- 8: Befestigungselement
- 9: Haken
- 10: T-Schiene
- 11: Winkelblech

## Patentansprüche

1. Verfahren zur Herstellung eines plattenförmigen Schalldämmelementes (2) zur Montage unterhalb einer Raumdecke, insbesondere unterhalb der Decke eines Großraumes oder einer Halle, unter Anwendung der nachfolgenden Einzelschritte:
- Hineingeben von Fasern (6) aus roher Schafwolle in eine Form zur Herstellung einer Kernschicht (5),
- Komprimierung der Fasern (6) innerhalb der Form,
- Zugabe eines aushärtbaren Bindemittels, z.B. Kunstharz oder Zellulose, in die Form, hierbei Aufrechterhaltung des Kompressionsdrucks solange, bis das Bindemittel aushärtet und die einzelnen Fasern (6) bindet,
- Versehen zumindest einer der beiden Flachseiten der so gefertigten eigensteifen Kernschicht (5) mit einer porösen Kaschierung (7), z.B. einer offenporigen Farbschicht.

2. Verfahren nach Anspruch 1, dadurch gekennzeichnet, daß der Kernschicht (5) vor der Komprimierung Baumwolle in einem Volumenanteil von 10 bis 25 %, vorzugsweise ca. 20 %, zugefügt wird.

3. Verfahren nach einem der Ansprüche 1 und 2, dadurch gekennzeichnet, daß die Kaschierung (7) aus einer offenporigen Farbschicht auf Wasserbasis hergestellt wird.

4. Verfahren nach einem der Ansprüche 1 bis 3, dadurch gekennzeichnet, daß in der Kernschicht (5) Befestigungselemente (8) verankert werden.

## Claims

1. Method for the production of a board-like sound insulation element (2) for mounting underneath a room ceiling, especially underneath the ceiling of a large room or hall, by using the following individual steps:
- introducing fibres (6) of raw sheep wool into a mould for producing a core layer (5),
- compressing the fibres (6) within the mould,
- adding a curable binder, for example synthetic resin or cellulose, into the mould, at the same maintaining the compression pressure until the binder cures and binds the individual fibres (6),
- providing at least one of the two flat sides of the inherently rigid core layer (5) thus made with a porous coating (7), for example an open-pored paint layer.

2. Method according to Claim 1, characterized in that cotton is added in a proportion by volume of 10 to 25%, preferably approximately 20%, to the core layer (5) before compression.

3. Method according to one of Claims 1 and 2, characterized in that the coating (7) is produced from an open-pored water-based paint layer.

4. Method according to one of Claims 1 to 3, characterized in that fastening elements (8) are anchored in the core layer (5).

## Revendications

1. Procédé pour la fabrication d'un élément d'absorption acoustique en forme de plaque (2) à monter sous un plafond, en particulier sous le plafond d'une pièce de grand volume ou d'un hall, en réalisant les étapes respectives suivantes :
- Incorporation de fibres (6) composées de laine de mouton brute dans un moule destiné à fabriquer une couche de noyau (5),
- Compression des fibres (6) à l'intérieur du moule,
- Ajout dans le moule d'un liant structurellement durcissable, par ex. une résine synthétique ou une cellulose, et dès lors, maintien de la pression de compression jusqu'à ce que le liant ait durci et que les fibres individuelles (6) soient liées,
- Enduction d'au moins une des deux surfaces plates de la couche de noyau intrinsèquement stable ainsi constituée (5) avec un doublage poreux (7), par ex. une couche de peinture à porosité ouverte.

2. Procédé selon la revendication 1, caractérisé en ce que l'on garnit la couche de noyau (5) avec du coton selon une part de volume comprise entre 10 et 25 %, de préférence de l'ordre de 20 %, avant l'étape de compression.

3. Procédé selon l'une des revendications 1 ou 2, caractérisé en ce que la doublure (7) est réalisée à partir d'une couche de peinture à porosité ouverte à base d'eau.

4. Procédé selon l'une des revendications 1 à 3, caractérisé en ce que des éléments de fixation (8) sont ancrés dans la couche de noyau (5).
